# EUROPÄISCHE PATENTSCHRIFT

(11) **EP 0 675 056 B1**
(45) Veröffentlichungstag und Bekanntmachung des Hinweises auf die Patenterteilung: **22.10.1997**
(21) Anmeldenummer: 95103034.5
(22) Anmeldetag: 03.03.1995
(51) Int. Cl.: B65D 85/10

(54) **Klappschachtel für Zigaretten oder dergleichen**
Hinged-lid box for cigarettes or the like
Boîte à couvercle rabattant pour des cigarettes ou similaire

(30) Priorität: 30.03.1994 DE 4410803
(43) Veröffentlichungstag der Anmeldung: 04.10.1995
(73) Patentinhaber: Focke & Co. (GmbH & Co.), 27283 Verden (DE)
(72) Erfinder: Focke, Heinz, D-27283 Verden (DE); Bretthauer, Hans-Jürgen, D-28201 Bremen (DE)
(74) Vertreter: Bolte, Erich, Dipl.-Ing.

(56) Entgegenhaltungen:
- EP-A- 0 530 651
- CA-A- 1 250 553
- FR-A- 2 677 960

## Beschreibung

Die Erfindung betrifft eine Klappschachtel für Zigaretten oder dergleichen, bestehend aus einem Schachtelteil und einem mit diesem schwenkbar verbundenen Deckel sowie aus einem Kragen, der im Schachtelteil verankert ist und mit einem Teilbereich aus diesem herausragt, wobei der Kragen im Bereich eines sich an eine Deckel-Vorderwand anschließenden Deckel-Innenlappens, der an der Deckel-Vorderwand angebracht und an der Innenseite derselben befestigt ist, mit einer Kragen-Vorderwand des Deckels durch dünne Materialstege verbunden ist, die beim erstmaligen Öffnen des Deckels durchtrennbar sind. Weiterhin betrifft die Erfindung einen Zuschnitt zum Herstellen von Klappschachteln.

Klappschachteln sind ein weitverbreiteter Packungstyp für Zigaretten. Der Standardaufbau einer Klappschachtel umfaßt einen Schachtelteil und einen Deckel. Dieser ist im Bereich einer Deckel-Rückwand schwenkbar mit einer Schachtel-Rückwand verbunden. Im Schachtelteil ist ein Kragen positioniert, der aus Kragen-Vorderwand und Kragen-Seitenlappen besteht. Der im Schachtelteil verankerte Kragen ragt aus dem Schachtelteil mit einem Teilbereich heraus, der in Schließstellung des Deckels von diesem umfaßt ist.

Derartige Klappschachteln bestehen üblicherweise aus einem einstückigen Zuschnitt aus dünnem Karton. Der Kragen ist üblicherweise ein separater Zuschnitt, ebenfalls aus dünnem Karton.

Für eine rationelle und materialsparende Fertigung derartiger Klappschachteln ist es vorteilhaft, wenn der Kragen einstückig mit dem Zuschnitt für die Klappschachtel verbunden ist. Hierfür sind Vorschläge unterschiedlicher Art bekannt. So zeigt zum Beispiel die FR-A-2 677 960 eine Klappschachtel, deren Deckel-Innenlappen durch Materialstege mit dem Kragen verbunden ist. Die Materialstege der dort gezeigten Klappschachtel sind jedoch im Bereich von aufrechten, die Vertiefung seitlich begrenzenden Kanten des Kragens angeordnet. Aus Festigkeitsgründen ist dies von Nachteil, da die derart angeordneten Materialstege beim Falten der Klappschachteln ungewollt durchtrennt werden können.

Aus der EP-A-0 530 651 ist eine Klappschachtel bekannt, deren Deckel-Innenlappen ebenfalls über Materialstege mit der Kragen-Vorderwand des Kragens verbunden ist. Zusätzlich zum Deckel-Innenlappen verfügt die dort gezeigte Klappschachtel jedoch über einen zusätzlichen Faltlappen. Hierdurch wird es notwendig, die Materialstege im Bereich seitlicher Stege der Kragen-Vorderwand anzuordnen. Hierdurch entstehen beim Herstellen der Zuschnitte Abfallstücke.

Hiervon ausgehend, liegt demnach der Erfindung die Aufgabe zugrunde, eine Klappschachtel vorzuschlagen, die rationell und materialsparend hergestellt werden kann und darüber hinaus sicher gegen ungewünschtes Öffnen vor Ingebrauchnahme geschützt ist.

Zur Lösung dieser Aufgabe ist die erfindungsgemäße Klappschachtel dadurch gekennzeichnet, daß die Materialstege ausschließlich im Bereich einer Vertiefung in der Kragen-Vorderwand, nämlich an einer quergerichteten Kragenkante in einem mittleren Bereich der Kragen-Vorderwand einerseits und an einem quergerichteten Rand des Deckel-Innenlappens andererseits, angeordnet sind.

Die Materialstege bestehen vorzugsweise aus einem Verpackungsmaterial des Zuschnitts, also aus dünnem Karton, und stellen eine Verbindung her zwischen dem Zuschnitt für die Klappschachtel und dem Kragen, so daß ein insgesamt einteiliger Zuschnitt vorliegt.

Zur materialsparenden Gestaltung der Klappschachtel bzw. des einstückigen Zuschnitts für die Klappschachtel ist der Kragen mit dem Zuschnitt der Klappschachtel im Bereich eines an der Innenseite einer Deckel-Vorderwand befestigten Deckel-Innenlappens über Materialstege verbunden. Der bei Klappschachteln übliche Deckel-Innenlappen ist so geformt, daß beim ungefalteten, flachen Zuschnitt eine im Bereich der Kragen-Vorderwand gebildete Vertiefung bzw. Ausnehmung passend, formschlüssig durch den entsprechend gestalteten Deckel-Innenlappen ausgefüllt ist. Mehrere, insbesondere drei Materialstege verbinden den Kragen im Bereich der Kragen-Vorderwand mit dem Deckel-Innenlappen.

Weitere Merkmale der Erfindung betreffen die Gestaltung der Klappschachtel bzw. des Zuschnitts im Bereich des Deckels einerseits und des Kragens andererseits. Ein Ausführungsbeispiel der Erfindung wird nachfolgend anhand der Zeichnungen näher erläutert. Es zeigt:
- Fig. 1: eine perspektivische Darstellung einer geschlossenen Klappschachtel,
- Fig. 2: einen Vertikalschnitt durch die Klappschachtel gemäß Fig. 1 in der Schnittebene II-II,
- Fig. 3: die Klappschachtel gemäß Fig. 1 in geöffneter Stellung,
- Fig. 4: einen ausgebreiteten Zuschnitt für eine Klappschachtel gemäß Fig. 1 bis Fig. 3.

Die Ausführungsbeispiele in den Zeichnungen betreffen eine Klappschachtel für Zigaretten 10. Eine Zigarettengruppe 11 ist in einen Innenzuschnitt aus Papier oder Stanniol eingehüllt und bildet so als Zigarettenblock den Inhalt der Verpackung.

Die gezeigte Klappschachtel besteht - wie herkömmliche Verpakkungen dieses Typs - aus einem Schachtelteil 12 und einem Deckel 13. Der Schachtelteil 12 bildet eine Schachtel-Vorderwand 14, eine Schachtel-Rückwand 15, schmale Schachtel-Seitenwände 16 und eine Bodenwand 17. Die Schachtel-Seitenwände 16 werden aus einander überdeckenden und durch Kleben miteinander verbundenen Schachtel-Seitenlappen 18 und 19 gebildet. Analog hierzu besteht der Deckel 13 aus einer Deckel-Vorderwand 20, einer Deckel-Rückwand 21, Deckel-Seitenwänden 22 und einer oberen Stirnwand 23. Die Deckel-Seitenwände 22 bestehen aus einander überdeckenden und miteinander verklebten Deckel-Seitenlappen 24 und 25. Schachtelteil 12 und Deckel 13 sind im Bereich von Schachtel-Rückwand 15 und Deckel-Rückwand 21 entlang einer Gelenklinie 26 schwenkbar miteinander verbunden.

In Schließstellung liegen Schachtelteil 12 und Deckel 13 im Bereich der Vorderwände entlang einer quer gerichteten Stoßkante 27 und im Bereich der Seitenwände entlang einer schräg aufwärts gerichteten Stoßkante 28 aneinander. Letztere entsteht durch Schrägkanten 29 und 30 der Schachtel-Seitenlappen 18, 19 einerseits und korrespondierende Schrägkanten 31, 32 der Deckel-Seitenlappen 24, 25 andererseits.

Die vorstehend beschriebenen Teile bilden einen Hauptzuschnitt 33 für die Klappschachtel . Hierzu gehören Bodenecklappen 34 und Deckelecklappen 35. Des weiteren gehört üblicherweise zu einem derartigen Hauptzuschnitt 33 ein Deckel-Innenlappen 36. Dieser schließt an die freie Seite bzw. an eine freie Schließkante 37 der Deckel-Vorderwand 20 an. Bei der fertigen Klappschachtel ist der Deckel-Innenlappen 36 gegen die Innenseite der Deckel-Vorderwand 20 umgefaltet und mit dieser verbunden, insbesondere durch Klebung.

Bestandteil einer Klappschachtel ist weiterhin ein Kragen 38. Dieser besteht aus einer Kragen-Vorderwand 39 und Kragen-Seitenlappen 40 und 41. Bei der fertigen Klappschachtel sitzt der Kragen 38 mit einem unteren Bereich im Schachtelteil 12 und ist hier an der Innenseite der Schachtel-Vorderwand 14 und/oder an den Schachtel-Seitenwänden 16 durch Klebung fixiert. Der aus dem Schachtelteil 12 herausragende Bereich des Kragens 38 wird in Schließstellung vom Deckel 13 umfaßt. Kragen-Vorderwand 39 einerseits und Kragen-Seitenlappen 40, 41 andererseits sind durch Faltkanten bzw. Faltlinien 42 voneinander abgegrenzt.

Der Kragen 38 bildet mit dem Hauptzuschnitt der Klappschachtel eine einstückige Einheit. Zu diesem Zweck ist der Kragen 39 durch Materialstege 43, 44, 45 mit dem Hauptzuschnitt 33 verbunden. Bei den Materialstegen 43..45 handelt es sich um dünne Restverbindungen des Verpackungsmaterials mit einer Breite von etwa 1 mm. Die Materialstege 43..45 entstehen durch eine entsprechende Stanzung im Bereich zwischen Hauptzuschnitt 33 und Kragen 38, nämlich durch Teilstanzungen zwischen den Materialstegen 43..45.

Bei dem vorliegenden Ausführungsbeispiel sind die Materialstege 43..45 im Bereich der Kragen-Vorderwand 39 einerseits und des Deckel-Innenlappens 36 andererseits gebildet. Es wird so eine Verbindung hergestellt zwischen einer oberen, quergerichteten Kragenkante 46 der Kragen-Vorderwand 39 und einem freien, quergerichteten Rand 47 des Deckel-Innenlappens 36, der parallel zu der Kragenkante 46 verläuft.

Eine weitere Besonderheit besteht darin, daß der Hauptzuschnitt 33 materialsparend und formschlüssig an den Kragen 38 anschließt. Die Kragen-Vorderwand 39 ist mit einer bei Klappschachteln üblichen Vertiefung 48 versehen. In diese tritt der entsprechend gestaltete Deckel-Innenlappen 36 passend ein. Dieser hat demnach eine etwas geringere Breite als die Deckel-Vorderwand 20. Der Rand 47 ist an den Seiten bogenförmig ausgebildet. Die Größe und Form des Deckel-Innenlappens 36 entspricht der Vertiefung 48.

Wichtig ist auch die Ausbildung des Gesamtzuschnitts im Bereich der Kragen-Seitenlappen 40, 41 einerseits und der Deckel -Seitenlappen 24 andererseits. Die Kragen-Seitenlappen 40, 41 sind in einem Teilbereich mit einer Schrägkante 49 versehen, die sich an die Schrägkante 31 der Deckel-Seitenlappen anpaßt. Hieran schließt eine Querkante 50 an, die durch Ausstanzen eines dreieckförmigen Zwickels 51 aus dem Gesamtzuschnitt entsteht. Gegenüberliegend zu den abgewinkelten Kanten 50, 31 sind die Kragen-Seitenlappen 40, 41 durch eine Seitenkante 52 begrenzt, die schräg gerichtet ist und parallel zu den Schrägkanten 49 verläuft.

Für die Gestaltung und Abmessungen des Kragens 38 einerseits und des Deckel-Innenlappens 36 sind bestimmte geometrische Wechselbeziehungen zu berücksichtigen. Eine Distanz 53 zwischen einer Faltkante 54 der Deckel-Vorderwand 20 gegenüber der Stirnwand 23 und der Querkante 50 der Kragen-Seitenlappen 40, 41 sollte nicht kleiner sein als die doppelte Breite 55 des Deckel-Innenlappens 36. Es gilt demnach die Regel: (53) ≥ 2 · (55). Diese Abmessungen sind einzuhalten, weil die Querkante 50 als obere Begrenzung des Kragens 38 innerhalb des Deckels 13 in Schließstellung und beim Öffnungs- und Schließvorgang zwängungsfrei Aufnahme finden kann.

Diese Ausgestaltung des Kragens 38 ermöglicht zum einen eine materialsparende Positionierung der Zuschnitte innerhalb einer Materialbahn oder eines Materialbogens. Die Schrägkanten 29 der Schachtel-Seitenlappen 19 eines Zuschnitts schließen passend an die Seitenkanten 52 des Kragens 38 eines benachbarten Zuschnitts an. Es fällt demnach nur ein sehr geringer Material abfall an durch die Zwickel 51.

Des weiteren ist die Gestaltung des Zuschnitts für die fertige Klappschachtel von Bedeutung. Die obere Kante der Kragen-Seitenlappen 40, 41 ist abgewinkelt. Dadurch ist ein leichtes Öffnen und Schließen des Deckels 13 gewährleistet. Die horizontal verlaufende Querkante 50 bestimmt die obere, zulässige Begrenzung des Kragens 38 mit einer Anlage an der Stirnwand 23 bzw. den nach innen gefalteten Deckelecklappen 35.

Der Zuschnitt gemäß Fig. 4 kann in fertigungstechnisch günstiger Weise verarbeitet werden. Um den über die Materialstege 43, 44, 45 mit dem Hauptzuschnitt 33 verbundenen Kragen 38 in die packungsgerechte Position gemäß Fig. 2 zu bringen, bedarf es eines Faltprozesses entlang von zwei quergerichteten, parallelen Faltlinien. Zum einen ist der Deckel-Innenlappen 36 entlang der Schließkante 37 bzw. der durch diese definierten Faltlinie umzufalten - unter Mitnahme des Kragens 38. Sodann wird dieser in gegenläufiger Richtung im Bereich der Kragenkante 46 bzw. des Randes 47 des Deckel-Innenlappens 36 umgefaltet. Es entsteht dadurch insgesamt eine Z-förmige Faltung (Fig. 2). Dadurch ist von Bedeutung, daß sich die Materialstege 43, 44, 45 alle in dieser Faltlinie befinden und sich quer dazu erstrecken. Die Anzahl der Materialstege 43, 44, 45 kann dadurch beliebig gewählt werden.

Die durch die Materialstege 43, 44, 45 zuverlässig in Schließstellung gehaltene Hinge-Lid-Packung kann beim erstmaligen Öffnen durch Zurückschwenken des Deckels 13 und dadurch bewirktem Durchtrennen der Materialstege 43, 44, 45 leicht geöffnet werden.

## Patentansprüche

1. Klappschachtel für Zigaretten (10) oder dergleichen, bestehend aus einem Schachtelteil (12) und einem mit diesem schwenkbar verbundenen Deckel (13) sowie aus einem Kragen (38), der im Schachtelteil (12) verankert ist und mit einem Teilbereich aus diesem herausragt, wobei der Deckel (13) im Bereich eines sich an eine Deckel-Vorderwand (20) anschließenden Deckel-Innenlappens (36), der an der Deckel-Vorderwand (20) angebracht und an der Innenseite derselben befestigt ist, mit einer Kragen-Vorderwand (39) des Kragens (38) durch dünne Materialstege (43, 44, 45) verbunden ist, die beim erstmaligen Öffnen des Deckels (13) durchtrennbar sind, **dadurch gekennzeichnet, daß** die Materialstege (43, 44, 45) ausschließlich im Bereich einer Vertiefung (48) in der Kragen-Vorderwand (39), nämlich an einer quergerichteten Kragenkante (46) in einem mittleren Bereich der Kragen-Vorderwand (39) einerseits und an einem quergerichteten Rand (47) des Deckel-Innenlappens (46) andererseits, angeordnet sind.

2. Klappschachtel nach Anspruch 1, **dadurch gekennzeichnet, daß** Form und Größe des Deckel-Innenlappens (36) exakt derjenigen der Vertiefung (48) in der Kragen-Vorderwand (39) entspricht.

3. Zuschnitt zum Herstellen von Klappschachteln für Zigaretten (10) oder dergleichen, bestehend aus einem Hauptzuschnitt (33) zur Bildung eines Schachtelteils (12) und eines Deckels (13) sowie aus einem mit dem Hauptzuschnitt (33) ausschließlich über Materialstege (43, 44, 45) verbundenen Kragen (38) mit einer Kragen-Vorderwand (39) und Kragen-Seitenlappen (40, 41), wobei die Materialstege (43, 44, 45) im Bereich eines Deckel-Innenlappens (37) des Hauptzuschnitts (33) einerseits und einer Kragen-Vorderwand (39) andererseits angeordnet sind, **dadurch gekennzeichnet, daß** die Materialstege (43, 44, 45) ausschließlich im Bereich einer Vertiefung (48) in der Kragen-Vorderwand (39), nämlich an einer quergerichteten Kragenkante (46) in einem mittleren Bereich der Kragen-Vorderwand (39) einerseits und an einem quergerichteten Rand (47) des Deckel-Innenlappens (46) andererseits, angeordnet sind.

4. Zuschnitt nach Anspruch 3, **dadurch gekennzeichnet, daß** an der Deckel-Vorderwand (20) angebrachte Deckel-Seitenlappen (24, 25) zur Bildung von Deckel-Seitenwänden (22) mit freien Schrägkanten (31) ausgebildet sind und daß Kragen-Seitenlappen (40, 41) mit einem Teilbereich, nämlich mit entsprechend ausgebildeten Schrägkanten (49), an den Schrägkanten (31) der Deckel-Seitenlappen (24) anliegen, wobei an die Schrägkanten (49) der Kragen-Seitenlappen (40, 41) eine Querkante (50) anschließt als obere Begrenzung der Kragen-Seitenlappen (40, 41) bei der fertigen Klappschachtel.

5. Zuschnitt nach Anspruch 3 oder 4, **dadurch gekennzeichnet, daß** der Abstand zwischen einer von Deckel-Vorderwand (20) und Stirnwand (23) gebildeten Faltkante (54) einerseits und der Querkante (50) der Kragen-Seitenlappen (40, 41) andererseits (Distanz 53) mindestens doppelt so groß ist wie die Breite (55) des Deckel-Innenlappens (36).

## Claims

1. Hinge-lid box for cigarettes (10) or the like, comprising a box part (12), and a lid (13) connected pivotably thereto, and a collar (38) which is anchored in the box part (12) and, by means of a sub-region, projects out of the same, the lid (13) being connected, in the region of a lid inner tab (36) which adjoins a lid front wall (20), is fitted on the lid front wall (20) and is fastened on the inner side of the same, to a collar front wall (39) of the collar (38) by thin material webs (43, 44, 45), which can be severed when the lid (13) is opened for the first time, characterized in that the material webs (43, 44, 45) are arranged exclusively in the region of a depression (48) in the collar front wall (39), namely on a transversely directed collar edge (46) in a central region of the collar front wall (39), on the one hand, and on a transversely directed edge (47) of the lid inner tab (36), on the other hand.

2. Hinge-lid box according to Claim 1, characterized in that the shape and size of the lid inner tab (36) correspond precisely to those of the depression (48) in the collar front wall (39).

3. Blank for producing hinge-lid boxes for cigarettes (10) or the like, comprising a main blank (33) for forming a box part (12) and a lid (13), and further comprising a collar (38) which is connected to the main blank (33) exclusively via material webs (43, 44, 45) and has a collar front wall (39) and collar side tabs (40, 41), the material webs (43, 44, 45) being arranged in the region of a lid inner tab (36) of the main blank (33), on the one hand, and of a collar front wall (39), on the other hand, characterized in that the material webs (43, 44, 45) are arranged exclusively in the region of a depression (48) in the collar front wall (39), namely on a transversely directed collar edge (46) in a central region of the collar front wall (39), on the one hand, and on a transversely directed edge (47) of the lid inner tab (36), on the other hand.

4. Blank according to Claim 3, characterized in that lid side tabs (24, 25), fitted on the lid front wall (20), for forming lid side walls (22) are designed with free oblique edges (31), and in that collar side tabs (40, 41) butt by means of a sub-region, namely by means of correspondingly designed oblique edges (49), against the oblique edges (31) of the lid side tabs (24), the oblique edges (49) of the collar side tabs (40, 41) being adjoined by a transverse edge (50) as upper boundary of the collar side tabs (40, 41) when the hinge-lid box is in the finished state.

5. Blank according to Claim 3 or 4, characterized in that the spacing between, on the one hand, a folding edge (54) formed by a lid front wall (20) and end wall (23) and, on the other hand, the transverse edge (50) of the collar side tabs (40, 41) (distance 53) is at least double the size of the width (55) of the lid inner tab (36).

## Revendications

1. Boîte à rabat pour cigarettes (10) ou analogues, constituée d'une partie boîte (12) et d'un couvercle (13), relié à celle-ci de façon pivotante ainsi que d'une collerette (38) ancrée dans la partie boîte (12) et sortant de celle-ci par une zone partielle, le couvercle (13) étant, dans la zone d'une languette intérieure de couvercle (36) qui est montée sur la paroi avant de couvercle (20) et fixée sur la face intérieur de celle-ci, relié par de minces nervures de matériau (43, 44, 45) à une paroi avant de la collerette (38), les minces nervures de matériau étant susceptibles d'être découpées lors de la première ouverture du couvercle (13), caractérisée par le fait que les nervures de matériau (43, 44, 45) sont disposées exclusivement dans la zone d'une échancrure (48) ménagée dans la paroi avant de collerette (39), précisément sur une arête de collerette (46) orientée transversalement, dans une zone médiane de la paroi avant de collerette (39), d'une part, et sur une bordure (47) orientée transversalement de la languette intérieure de couvercle (46), d'autre part.

2. Boîte à rabat selon la revendication 1, caractérisée par le fait que la forme et la taille de la languette intérieure de couvercle (36) correspondent exactement à celles de l'échancrure (48) ménagée dans la paroi avant de collerette (39).

3. Flan pour la fabrication de boîtes à rabat pour cigarettes (10) ou analogues constitué d'un flan principal (33) destiné à former une partie boîte (12) et un couvercle (13), ainsi qu'une collerette (38) reliée au flan principal (33) exclusivement par des nervures de matériau (43, 44, 45), avec une paroi avant de collerette (39) et des languettes latérales de collerette (40, 41), les nervures de matériau (43, 44, 45) étant disposées dans la zone d'une languette intérieure de couvercle (37) du flan principal (33), d'une part, et d'une paroi avant de collerette (39), d'autre part, caractérisé par le fait que les nervures de matériau (43, 44, 45) sont disposées exclusivement dans la zone d'une échancrure (48) ménagée dans la paroi avant de collerette (39), précisément sur une arête de collerette (46) orientée transversalement, dans une zone médiane de la paroi avant de collerette (39), d'une part, et sur une bordure (47) orientée transversalement de la languette intérieure de couvercle (46), d'autre part.

4. Flan selon la revendication 3, caractérisée par le fait que des languettes latérales de couvercle (24, 25), montées sur la paroi avant de couvercle (20), sont réalisées pour constituer des parois latérales de couvercle (22) avec des arêtes obliques (31) libres, et que des languettes latérales de collerette (40, 41) appuient, par une zone partielle, précisément par les arêtes obliques (49) réalisées de manière correspondante, sur les arêtes obliques (31) des languettes latérales de couvercle (24), une arête transversale (50) se raccordant aux arêtes obliques (49) des languettes latérales de collerette (40,41) à titre de délimitation supérieure des languettes latérales de collerette (40, 41) lorsque la boîte à rabat est terminée.

5. Flan selon la revendication 3 ou 4, caractérisé par le fait que l'espacement (distance 53) entre une arête de pliage (54), constituée de par la paroi avant de couvercle (20) et la paroi frontale (23), d'une part, et l'arête transversale (50) des languettes latérales de collerette (40, 41), d'autre part, est au moins du double de la largeur (55) de la languette intérieure de couvercle (36).
